# EUROPÄISCHE PATENTSCHRIFT

(11) **EP 0 166 942 B1**
(45) Veröffentlichungstag und Bekanntmachung des Hinweises auf die Patenterteilung: **04.01.1989**
(21) Anmeldenummer: 85106269.5
(22) Anmeldetag: 22.05.1985
(51) Int. Cl.: F21V 21/34

(54) **Wandprofil für Leuchtenträger**
Wall profile for a lamp support
Profilé mural pour support de lampe

(30) Priorität: 04.06.1984 CH 2712/84
(43) Veröffentlichungstag der Anmeldung: 08.01.1986
(73) Patentinhaber: Ulmann Holding AG, CH-8832 Wollerau (CH)
(72) Erfinder: Ulmann, Philippe, CH-8832 Wollerau (CH); Schmidt, Jürg, CH-8636 Wald (CH)
(74) Vertreter: Blum, Rudolf Emil Ernst

(56) Entgegenhaltungen:
- DE-A- 2 759 114
- DE-C- 537 391
- DE-C- 574 751

## Beschreibung

Die Erfindung betrifft ein Wandprofil mit im wesentlichen horizontaler Montagerichtung zur Halterung mindestens eines Leuchtenträgers, mit einem Stromschienenkanal.

Profile dieser Art sind bekanntlich geeignet zur verschiebbaren Befestigung von Leuchten, die jeweils über eine im Stromschienenkanal angeordnete Stromschiene direkt gespeist werden. Diese Anordnungen sind insbesondere für Lokalitäten mit sich ändernden Lichtbedürfnissen vorteilhaft. Dabei sind die Profile meist als Deckenprofile ausgestaltet, in welchen die Leuchten hängend angeordnet sind. Sollen Wandflächen beleuchtet werden, so treten dabei allerdings Probleme auf. Werden solche Deckenleuchten nahe der Wand angeordnet, so ist der Einfallswinkel flach, und es entstehen Schlagschatten. Werden sie dagegen von der Wand beabstandet, so ist einerseits wegen des grossen Abstandes die Beleuchtungsstärke oft ungenügend und andererseits tritt Blendung auf. Ausserdem ist es bekannt, Leuchten an frei durch den Raum geführte Schienen verschiebbar anzuordnen, wie etwa aus den Publikationen DE-PS-537 391, DE-PS-574 751 sowie DE-OS-2 759 114 ersichtlich ist. Zu der für Wohn- bzw. Ausstellungsräume ungeeigneten äusseren Erscheinungsform der bekannten Leuchten sind diese in der Beleuchtungshöhe fest.

Es stellt sich deshalb die Aufgabe, eine verschiebbare Halterung für Leuchten als Wandprofil derart auszugestalten, dass sie sich für die blendfreie Wandbeleuchtung eignet, wobei insbesondere die Beleuchtungshöhe an der Wand soll verstellt werden können.

Dies wird erfindungsgemäss durch ein Wandprofil gemäss dem kennzeichnenden Teil des ersten Anspruchs erreicht.

Im weiteren umfasst die Erfindung eine Beleuchtungsanordnung mit einem solchen Wandprofil und einem stabförmigen Leuchtenträger, dessen eines Ende für den schwenkbaren Eingriff in den Ausleger ausgestaltet ist.

Vorzugsweise besitzt das Wandprofil an seiner Unterseite eine Nut zur verschiebbaren Aufnahme von Halteelementen für die hängende Befestigung von Gegenständen, insbesondere von Bildern, so dass das Profil neben den Leuchten auch die beleuchteten Gegenstände trägt.

Die erfindungsgemässe Ausgestaltung besitzt den Vorteil grosser Anpassbarkeit an sich ändernde Verhältnisse, indem die Lage jeder Leuchte seitlich und in der Höhe individuell an die Position eines beleuchteten Gegenstandes angeglichen werden kann, so dass optimale Beleuchtungsverhältnisse geschaffen werden können, ohne dass die Leuchte etwa bei hoch angeordneten Gegenständen ins Gesichtsfeld des Betrachters gelangt und ohne Schattenbildung.

Nachfolgend wird anhand der bei liegenden Figuren ein Ausführungsbeispiel der Erfindung näher erläutert. Es zeigen:
Fig. 1a und b den grundsätzlichen Aufbau des Wandprofils und des Leuchtenträgers, teilweise im Schnitt, bei zwei unterschiedlichen Anstellwinkeln,
Fig. 2 eine detaillierte Schnittansicht des Profils mit angedeuteter Stromschiene in etwa 2-facher Vergrösserung.

Das Wandprofil 1 weist im wesentlichen vier Profilbereiche auf, die funktionell in Erscheinung treten. Ein nach vorne offener Stromschienenkanal 2 bildet den zentralen Profilbereich. Er ist bestimmt zur Aufnahme einer Stromschiene herkömmlicher Art (Fig. 2), von welcher an jeder beliebigen Stelle längs des Profils der Speisestrom für die Leuchten entnehmbar ist. Oben am Stromschienenkanal 2 ist ein Profilabschnitt 3 angeformt, der für den schwenkbaren Eingriff der Enden 10 von Leuchtenträger 11 ausgestaltet ist. An der Oberseite des Stromschienenkanals 2 ist ein Auflagebereich 4 für den Leuchtenträger 11 angeordnet, welcher die Wahl des Anstellwinkels des Leuchtenträgers 11 erlaubt. Schliesslich ist an der inneren unteren Seite des Stromschienenkanals eine Nut 5 vorgesehen, die zur Befestigung von Halteelementen 6 für aufzuhängende Gegenstände, insbesondere Bilder, dient. Diese vier Bereiche sind in der dargestellten Art zu einem Profil 1 zusammengefügt, das auf seiner Rückseite Flächen 12 zur Anlage an einer Wand besitzt.

Das Profil des vorliegenden Ausführungsbeispiels weist eine Höhe von ca. 7 cm und eine grösste Tiefe von ca. 4 cm auf. Die Länge ist grundsätzlich frei und der jeweiligen Verwendung anzupassen.

Mit diesem Profil wirkt, wie bereits erwähnt, das Ende 10 eines Leuchtenträgers 11 zusammen. Ferner ist ein von diesem Ende beabstandetes Stützelement 14 vorgesehen, das sich zur Verstellung des Anstellwinkels des Leuchtenträgers an verschiedenen Stellen des Auflagebereiches 4 abstützt. Das Ende 10 des Leuchtenträgers ist als fläche Leiste ausgestaltet und weist eine kreisförmige Umbiegung auf, die scharnierartig in eine sich nach unten öffnende kreisförmige Nut 15 am Profilabschnitt 3 eingreift. Die Umbiegung am Leuchtenträger 11 und die Nut erstrecken sich beide über einen Winkel von etwa 135°. Damit kann einerseits der Leuchtenträger 11 an jeder beliebigen Stelle in das Profil schwenkbar eingehängt werden, indem er mit seinem Ende in die Nut 15 eingeführt wird. Andererseits wird der Leuchtenträger damit in jedem der beim Gebrauch einstellbaren Anstellwinkel sicher darin festgehalten. Selbst wenn das Stützelement allenfalls durch unsachgemässe Bedienung nicht richtig auf dem Auflagebereich 4 abgestützt sein sollte und etwa daran abgleitet, fällt der Leuchtenträger nicht aus seiner Halterung, indem er durch sein Eigengewicht weiter in die Nut 1, hineingeschwenkt wird. Die fläche Ausgestaltung des Leuchtenträgerendes gibt dem Leuchtenträger ferner Stabilität gegen Drehung um seine eigene Achse. Gegen sein vorderes Ende hin geht der Leuchtenträger 11 in ein Rohr 16 über, das die elektrische Anschlussleitung für die Leuchte oder die Leuchten aufnimmt, die an seinem vorderen Ende angeordnet sind.

Zur Einstellung des Anstellwinkels der Leuchte bezüglich der Wand, welcher sich etwa zwischen 40° und 80° bewegen kann, wirkt, wie bereits erwähnt, das Stützelement 14 mit dem Auflagebereich 4 am Stromschienenkanal 2 zusammen. Der Auflagebereich besitzt eine Anzahl Rasten 17, in welche das Stützelement 14 einsetzbar ist. Hierfür ist dieses verschiebbar am Leuchtenträger angeordnet, wie sich insbesondere aus Fig. 2 ergibt. Das Stützelement 14 kann beispielsweise als L-Profil ausgestaltet sein, das mit seinem einen Schenkel am Leuchtenträger geführt und mittels einer Mutter 18 fixierbar ist. Die Rasten 17 sind so ausgebildet, dass bei eingesetztem Stützelement 14 die Lage des Leuchtenträgers nach beiden Schwenkrichtungen hin festgelegt ist. Es sind ohne weiteres andere Stützelemente denkbar, etwa in Form eines gefederten Schwenkhebels und dergleichen.

In Fig. 2 ist ferner auch die Anordnung einer Stromschiene 19 herkömmlicher Art erkennbar, welche von der Profilrückseite mittels in der Stromschiene angeordneten Muttern 20 am Profil befestigbar ist, wozu das Profil 1 an der Rückseite eine Aussparung 21 besitzt. Das hintere Ende des Rohres 16 liegt dabei der Öffnung des Stromschienenkanals 2 und damit der Stromschiene 19 gegenüber, so dass die elektrische Anschlussleitung jeweils nur auf einer relativ kurzen Strecke in Erscheinung tritt.

Am Vorderende des Leuchtenträgers 11 ist mindestens eine Leuchte (nicht gezeigt) angeordnet, deren Schirm vorzugsweise um eine zur Profillängsachse parallelen Achse geschwenkt werden kann, um so einen variablen Beleuchtungswinkel gegen die Wand hin zu ermöglichen. Bei Bedarf kann auch eine zweiflammige Leuchte vorgesehen sein, deren beiden Einzelleuchten unabhängig voneinander schwenkbar sind.

Die beschriebene Beleuchtungsanordnung ist trotz ihres einfachen Aufbaus variabel einsetzbar, indem die seitliche und die Höhenlage der Leuchte den jeweiligen Verhältnissen anpassbar ist. Das Profil vereinigt die Funktionen als Leuchtenträger und als Aufhängeschiene und ist damit insbesondere für die Anwendungen in Ausstellungsräumen geeignet.

Es ist vorzugsweise aus Aluminium gezogen.

Das beschriebene Profil weist trotz seiner Mehrfachfunktion den Vorteil geringer Quermasse (Höhe, Tiefe) auf und tritt deshalb nicht störend in Erscheinung.

## Patentansprüche

1. Wandprofil mit im Wesentlichen horizontaler Montagerichtung zur Halterung mindestens eines Leuchtenträgers (11), mit einem Stromschienenkanal (2), gekennzeichnet durch einen - bezogen auf die Montagerichtung - im oberen Bereich des Stromschienenkanals (2) angeformten Ausleger (3) für den schwenkbaren Eingriff eines Leuchtenträgers (11) sowie durch einen Auflagebereich (4) für die Auflage eines vom eingreifenden Ende des Leuchtenträgers (11) beabstandeten Stützelementes (14) zur Festlegung unterschiedlicher Anstellwinkel des Leuchtenträgers, wobei sich sowohl der Ausleger (3) als auch der Auflagebereich (4) im wesentlichen über die ganze Länge des Wandprofils erstrecken.

2. Wandprofil nach Anspruch 1, dadurch gekennzeichnet, dass der Auflagebereich (4) durch mehrere, an der Oberseite des Stromschienenkanals angeordnete Auflageflächen (17) gebildet ist.

3. Wandprofil nach Anspruch 2, dadurch gekennzeichnet, dass die Auflageflächen (17) als Rasten für die Aufnahme des Stützelementes (14) des Leuchtenträgers (11) ausgebildet sind.

4. Wandprofil nach einem der vorangehenden Ansprüche, dadurch gekennzeichnet, dass der Ausleger (3) für den schwenkbaren Eingriff des Leuchtenträgers (11) eine Nut (15) aufweist, deren Querschnitt im wesentlichen kreisförmig ausgebildet ist und sich über einen Sektor von mehr als 90° erstreckt.

5. Wandprofil nach einem der vorangehenden Ansprüche, dadurch gekennzeichnet, dass an seiner Unterseite eine Nut (5) zur verschiebbaren Aufnahme von Halteelementen (6) für die hängende Befestigung von Gegenständen vorgesehen ist.

6. Beleuchtungsanordnung mit einem Wandprofil nach einem der vorangehenden Ansprüche und einem stabförmigen Leuchtenträger, dadurch gekennzeichnet, dass ein erstes Ende (10) des Leuchtenträgers für den schwenkbaren Eingriff in den Ausleger (3) ausgebildet ist und das andere Ende mindestens eine Leuchte trägt.

7. Beleuchtungsanordnung nach Anspruch 6, dadurch gekennzeichnet, dass das erste Ende (10) des Leuchtenträgers als flaches Profil mit einer kreisförmigen Umbiegung für den scharnierartigen Eingriff in die kreisförmige Nut (15) am Wandprofil ausgestaltet ist.

8. Beleuchtungsanordnung nach Anspruch 6 oder 7, dadurch gekennzeichnet, dass der Leuchtenträger ein von seinem ersten Ende (10) beabstandetes Stützelement (14) zum Zusammenwirken mit den am Stromschienenkanal angeordneten Auflageflächen (17) aufweist.

9. Beleuchtungsanordnung nach Anspruch 8, dadurch gekennzeichnet, dass das Stützelement (14) relativ zum Leuchtenträger bewegbar angeordnet ist, um in den als Rasten ausgebildeten Auflageflächen (17) des Wandprofils einzugreifen.

10. Beleuchtungsanordnung nach einem der Ansprüche 6 bis 9, dadurch gekennzeichnet, dass an dem anderen Ende des Leuchtenträgers mindestens eine Leuchte angeordnet ist mit einem Schirm, der um eine zur Profillängsachse parallele Achse schwenkbar ist.

11. Beleuchtungsanordnung nach einem der Ansprüche 6 bis 10, dadurch gekennzeichnet, dass der Leuchtenträger zur Erzielung von Anstellwinkeln zwischen 40° und 80° relativ zur Wand ausgebildet ist.

## Claims

1. Wall profile for an essentially horizontal installation direction for holding at least one lamp support (11) and having a contact rail channel (2), characterized by an arm (3) formed on the - relative to said installation direction - upper part of said contact rail channel (2) for the pivotable engagement of a lamp support (11) and by a bearing area (4) for supporting a support element (14) spaced from the engaging end of said lamp support (11) for adjusting different setting angles of said lamp support, whereby said arm (3) as well as said bearing area (4) extend essentially along the whole length of said wall profile.

2. Wall profile according to claim 1, characterized in that said bearing area (4) is formed by a multitude of contact surfaces (17) arranged on the upper side of said contact rail channel.

3. Wall profile according to claim 2, characterized in that said contact surfaces (17) are formed as notches for receiving said support element (14) of said lamp support (11).

4. Wall profile according to one of the preceding claims, characterized in that said arm (3) for the pivotable engagement of said lamp support (11) is provided with a groove (15) of essentially circular cross-section extending over a sector of more than 90°.

5. Wall profile according to one of the preceding claims, characterized in that a groove (5) is provided for at its lower side for slidably receiving holding elements (6) for the suspended fixation of objects.

6. Lighting system with a wall profile according to one of the preceding claims, characterized in that a first end (10) of said lamp support is arranged for pivotably engaging said arm (3) and that the other end carries at least one lamp.

7. Lighting system according to claim 6, characterized in that said first end (10) of said lamp support is a flat profile with a circular bend for hingedly engaging said circular groove (15) of said wall profile.

8. Lighting system according to claim 6 or 7, characterized in that said lamp support is provided with a support element (14) spaced from its first end (10) for engagement with said contact surfaces (17) arranged on said contact rail channel.

9. Lighting system according to claim 8, characterized in that said support element (14) is arranged displaceably relative to said lamp support for engaging said contact surfaces (17) of said wall profile formed as notches.

10. Lighting system according to one of claims 6 to 9, characterized in that on said other end of said lamp support at least one lamp is arranged having a lamp shade which is pivotable about an axis parallel to the profile's longitudinal axis.

11. Lighting system according to one of claims 6 to 10, characterized in that said lamp support is arranged for providing setting angles between 40° and 80° relative to the wall.

## Revendications

1. Profil mural à montage essentiellement horizontal, pour le maintien d'au moins un support d'éclairage (11) présentant un conduit (2) pour rail d'alimentation en courant électrique, caractérisé par un appendice (3) formé d'une pièce avec le conduit à la partie supérieure de celui-ci en position d'utilisation, l'appendice étant agencé pour s'accoupler par rotation avec un support d'éclairage (11), et par une région d'appui (4) pour recevoir un élément porteur (14) situé à distance de l'extrémité accouplée du support d'éclairage, afin d'assurer ce dernier en différentes positions angulaires, l'appendice (3) ainsi que la région d'appui (4) s'étendant essentiellement sur toute la longueur du profil mural.

2. Profil mural selon la revendication 1, caractérisé en ce que la région d'appui (4) est formée par plusieurs surfaces (17) disposées à la partie supérieure du conduit.

3. Profil mural selon la revendication 2, caractérisé en ce que les surfaces d'appui (17) forment des crans d'arrêt pour recevoir l'élément porteur (14) du support d'éclairage (11).

4. Profil mural selon une des revendications précédentes, caractérisé en ce que l'appendice (3) agencé pour s'accoupler par rotation avec le support d'éclairage (11) présente une rainure (15) de section essentiellement circulaire et s'étendant sur un secteur supérieur à 90°.

5. Profil mural selon une des revendications précédentes, caractérisé en ce que sa face inférieure comporte une glissière (5) agencée pour recevoir des éléments porteur d'objets suspendus.

6. Dispositif d'éclairage comprenant un profil mural selon une des revendications précédentes et un support d'éclairage de forme allongée, caractérisé en ce qu'une première extrémité (10) du support d'éclairage est agencée pour s'engager par rotation dans l'appendice (3), et que l'autre extrémité porte au moins une source lumineuse.

7. Dispositif selon la revendication 6, caractérisé en ce que la première extrémité (10) du support d'éclairage est formée par un profil plat avec une partie courbée en arc de cercle agencée pour s'engager dans la rainure (15) par un mouvement en charnière.

8. Dispositif selon une des revendications 6 ou 7, caractérisé en ce que le support d'éclairage comporte un élément porteur (14) situé à distance de sa première extrémité (10) et prévu pour coopérer avec les surfaces d'appui (17) sur le conduit (2).

9. Dispositif selon la revendication 8, caractérisé en ce que l'élément porteur (14) est mobile par rapport au support d'éclairage, pour venir s'engager dans les surfaces d'appui (17) formant des crans d'arrêt.

10. Dispositif selon une des revendications 6 à 9, caractérisé en ce qu'au moins une source lumineuse se trouve à l'autre extrémité du support d'éclairage et comporte un abat-jour pouvant basculer autour d'un axe parallèle à l'axe longitudinal du profil.

11. Dispositif selon une des revendications 6 à 10, caractérisé en ce que le support d'éclairage est agencé pour prendre des positions angulaires inclinées de 40° à 80° par rapport au mur.
